# EUROPÄISCHE PATENTSCHRIFT

(11) **EP 0 083 741 B1**
(45) Veröffentlichungstag und Bekanntmachung des Hinweises auf die Patenterteilung: **05.03.1986**
(21) Anmeldenummer: 82111389.1
(22) Anmeldetag: 08.12.1982
(51) Int. Cl.: B31F 1/24, B31F 1/29

(54) **Verfahren und Vorrichtung zum Herstellen eines Wellenteils**
Method and apparatus for making a corrugated structure
Méthode et dispositif pour la fabrication d'un complexe ondulé

(30) Priorität: 13.01.1982 CH 175/82
(43) Veröffentlichungstag der Anmeldung: 20.07.1983
(73) Patentinhaber: Hofer, Otto J., FL-9494 Schaan (LI)
(72) Erfinder: Hofer, Otto J., FL-9494 Schaan (LI)
(74) Vertreter: Wenger, René

## Beschreibung

Die Erfindung betrifft ein Verfahren gemäss dem Oberbegriff von Anspruch 1 und eine Vorrichtung gemäss dem Oberbegriff von Anspruch 8. Derartige Verfahren und Vorrichtungen sind allgemein bekannt und gebräuchlich und werden in der Verpackungsindustrie zum Herstellen von Verpackungseinlagen, aber auch für die Herstellung dekorativer Elemente eingesetzt.

Durch die US-A-3402092 Wiesinger ist ein Verfahren bekannt geworden, bei dem auf eine Trägerbahn in regelmässigen Abständen quer zur Bahnrichtung Stützelemente aufgeklebt werden. Die derart vorbereitete Trägerbahn passiert taktweise eine Formstation, an der von oben her eine Oberbahn zugeführt wird. Zwei von oben her absenkbare Andruckvorrichtungen pressen die Oberbahn über die Stützelemente und auf die Trägerbahn, wobei eine Verbindung stattfindet. Die beiden Andruckvorrichtungen sind derart federnd miteinander verbunden, dass zuerst die erste und dann die zweite Andruckvorrichtung die Oberbahn berührt. Die Stützelemente verbleiben am Wellenteil zwischen der Trägerbahn und der Oberbahn, was ersichtlicherweise einen schwerwiegenden Nachteil darstellt. Die Herstellung der Wellenteile wird kompliziert und schwerfällig, da die Stützelemente mit einer separaten Vorrichtung aufgeleimt werden müssen. Die Wellenteile selbst werden zu schwer, und, bedingt durch das komplizierte Herstellungsverfahren, auch zu kostspielig. Eine Änderung der Wellenkonfiguration und der Wellenabstände ist praktisch unmöglich.

Durch die FR-A-1 140649 Imperial Chemical Industries Ltd. ist ein Herstellungsverfahren für Wellenteile bekannt geworden, bei dem Verformungselemente zwischen die Trägerbahn und die Oberbahn eingebracht werden, welche nach der Deformation der Oberbahn wieder entfernt werden können. Bei einem Ausführungsbeispiel für die kontinuierliche Fertigung erfolgt die Deformation der Oberbahn mit Hilfe einer Zahnwalze. Vor der Einzugöffnung der Zahnwalze werden die Verformungselemente von Hand oder mit nicht näher beschriebenen mechanischen Mitteln auf die Trägerbahn aufgelegt. Die Zahnwalze verformt die Oberbahn um die Verformungselemente, welche nach dem Verlassen der Zahnwalze wieder herausgezogen werden müssen. Ersichtlicherweise ist so keine rationelle Fertigung eines endlosen Wellenteils möglich. Ausserdem dürfte das Festhalten der mit den beiden Bahnen mitlaufenden Verformungselemente erhebliche Schwierigkeiten bereiten.

Es ist daher die Aufgabe der Erfindung, die Nachteile des Bekannten zu vermeiden, insbesondere also ein Verfahren und eine Vorrichtung zum Herstellen eines Wellenteils zu schaffen, bei welchem die Verfahrensschritte derart vereinfacht und rationalisiert werden, dass kontinuierlich Wellenteile praktisch beliebiger Oberflächenkonfiguration hergestellt werden können. Eine weitere Aufgabe der Erfindung besteht darin, die Umrüstung der Produktion auf Wellenteile anderer Konfiguration auf möglichst einfache Weise zu gestalten.

Diese Aufgabe wird in verfahrensmässiger Hinsicht durch ein Verfahren gelöst, welches die Merkmale von Anspruch 1 aufweist. Das auf einer Ebene quer zur Vorschubrichtung der beiden Bahnen seitlich einsclfiebbare und wieder zurückziehbare Verformungselement löst auf einfachste Weise das schwierige Problem der Deformation der Oberbahn. Die Deformation erfolgt unmittelbar an Ort und Stelle über der Trägerbahn, ohne dass Verformungselemente vor der Formstation auf die Trägerbahn gelegt oder geklebt werden müssen. Beim Absenken der Andruckeinrichtungen berührt zuerst die erste Andruckeinrichtung und dann die zweite Andruckeinrichtung die Oberbahn. Dadurch wird ein sauberes Umbiegen der Oberbahn um das eingeschobene Verformungselement bewirkt. Dagegen wird die zweite Andruckvorrichtung erst nach der ersten Andruckeinrichtung angehoben, so dass während des Zurückziehens des Verformungselementes die Oberbahn festgehalten wird. Auf diese Weise wird verhindert, dass von der schräg zugeführten Oberbahn herrührende Zugspannungen die soeben geformte Welle wieder aufreissen können.

Besonders einfach lässt sich das erfindungsgemässe Verfahren dadurch realisieren, dass zunächst sowohl das Verformungselement als auch eine in Vorschubrichtung hinter dem Verformungselement liegende erste Andruckeinrichtung in ihre Arbeitsstellung verlagert werden, in welcher das Verformungselement sich zwischen Trägerbahn und Oberbahn befindet und wobei die erste Andruckeinrichtung die Oberbahn gegen die Trägerbahn drückt, und dass sodann eine zweite in Vorschubrichtung vor dem Verformungselement liegende Andruckeinrichtung derart gegen die Oberbahn gedrückt wird, dass diese über das Verformungselement gespannt bzw. gefaltet und gegen die Trägerbahn gedrückt und dabei jeweils in wenigstens einem Abschnitt des Andruckbereichs der Verformungselemente mit der Trägerbahn verbunden wird.

Dadurch wird insbesondere gewährleistet, dass zur Einstellung und/oder Justierung einer bestimmten Konfiguration des Wellenteils in Abhängigkeit vom Verformungselement und/oder den Andruckeinrichtungen lediglich die Länge der Vorschubschritte eingestellt werden muss. Die Oberbahn passt sich aufgrund des Ablaufs des Verformungsprozesses automatisch der Länge der Vorschubschritte, der Konfiguration des Verformungselements sowie der Andruckeinrichtungen an und kann auf einfachste Weise von einer Rolle abgezogen werden. Zweckmässigerweise wird zunächst das Verformungselement zwischen Oberbahn und Trägerbahn eingebracht und gleichzeitig die erste Andruckeinrichtung gegen Oberbahn und Verformungselement gepresst. Dies gewährleistet faltenfreie Verformung und erlaubt insbesondere auch das Verformen der Oberbahn entsprechend der Oberflächenkonfiguration von Verformungselement und Andruckeinrichtungen.

Der Verfahrenszyklus lässt sich weiter verkürzen, wenn jede Verbindungsstelle zwischen Oberbahn und Trägerbahn sowohl von der ersten Andruckeinrichtung als auch von der zweiten Andruckeinrichtung beaufschlagt wird, und wenn die Verbindung von Oberbahn und Unterbahn dabei während des Andrückens beider Andruckeinrichtungen erfolgt. Dies ermöglicht z. B. die provisorische Verbindung von Oberbahn und Trägerbahn im Bereich der ersten Andruckeinrichtung und die nachfolgende dauerhafte Verbindung im Bereich der zweiten Andruckeinrichtung. Da der Verbindungsvorgang sowohl bei Verwendung von Klebstoff oder anderen trocknenden oder wärmeaushärtenden oder amderweitig physikalisch oder chemisch aktivierbaren Verbindungsmedien, als auch bei Schweissverfahren oder ähnlichen Massnahmen besonders zeitraubend ist, lässt sich dadurch in vielen Fällen der Zeitaufwand pro Andruck- bzw. Verbindungsvorgang verkürzen. Ausserdem ist dadurch erfindungsgemäss sichergestellt, dass für den Andruck- und Verbindungsvorgang unter der ersten Andruckeinrichtung mehr Zeit zur Verfügung steht, da die erste Andruckeinrichtung vor der zweiten Andruckeinrichtung gegen die Oberbahn gepresst wird.

Ganz besonders vorteilhaft lässt sich die Verbindung von Oberbahn und Trägerbahn erfindungsgemäss durchführen, wenn ein wärmeaktivierbares Medium zur Herstellung der Verbindung verwendet wird und wenn Trägerbahn und/oder Oberbahn im Bereich der Andruckeinrichtungen während des Andruckvorgangs erwärmt werden. Derartige Medien, wie z. B. thermoplastische Klebstoffe und dergleichen, können dabei entweder während des Vorschubs von Trägerbahn und/oder Oberbahn auf diese aufgebracht werden, oder sich bereits auf wenigstens einer der Bahnen befinden. Zur Verbindung von Oberbahn und Trägerbahn bedarf es dann lediglich der Erwärmung im Bereich wenigstens einer Andruckeinrichtung. Wenn eine Erwärmung im Bereich beider Andruckeinrichtungen erfolgt, lässt sich ersichtlicherweise bei der ersten Andruckeinrichtung zunächst eine generelle Erwärmung des Klebstoffs und eine provisorische Verbindung erreichen, während im Bereich der zweiten Andruckeinrichtung die vollständige Plastifizierung und dauerhafte Verbindung erfolgt.

Selbstverständlich lässt sich die Erfindung jedoch auch unter Verwendung von heiss aufgetragenen Verbindungsmedien oder wärmetrocknenden Medien realisieren. Auch sind Stanzverbindungen, andere Faltverbindungen oder formschlüssige Verbindungen sowie Verbindungen mit mechanischen Verbindungselementen anwendbar.

Durch die Erfindung lassen sich auf einfachste Weise unterschiedliche Wellenformen an ein und demselben Wellenteil herstellen, wenn die Vorschub-Schrittlänge eines Vorschubschritts gegenüber einem vorhergehenden Vorschubschritt verändert wird. Die Anspassung des Oberteils bzw. der Oberbahn an die geänderte Konfiguration erfolgt dabei automatisch.

Auch Wellenteile mit unterschiedlicher Wellenform lassen sich herstellen, wenn die Oberflächenkonfiguration des Verformungselements bei wenigstens einem Verformungsschritt gegenüber der Form während eines vorhergehenden Verformungsschritts verändert wird. Dies lässt sich z. B. dadurch erreichen, dass mehrteilige Verformungselemente verwendet werden, oder dass verschiedene Verformungselemente vorgesehen sind, die abwechselnd zwischen Oberbahn und Trägerbahn eingebracht werden können.

Sofern auch eine Verformung der Oberbahn seitlich am Verformungselement oder auf dem Verformungselement erreicht werden soll, lässt sich dies besonders einfach dadurch realisieren, dass die Andruckeinrichtung seitlich gegen das Verformungselement und/oder auf das Verformungselement gepresst wird. Auf diese Weise lassen sich praktisch beliebige Oberflächenkonfigurationen der Oberbahn herstellen.

Besonders vorteilhaft ist es, wenn die Oberbahn in Querrichtung mit Wellen bzw. Verformungen unterschiedlicher Höhe und/oder Oberflächenkonfiguration versehen wird. Dies erlaubt den Einsatz des Wellenteils zur Verpackung von Teilen der unterschiedlichsten Form.

Die Erfindung lässt sich besonders einfach mittels einer Vorrichtung realisieren, welche die Merkmale im Kennzeichen von Anspruch 8 aufweist. Da das Verformungselement ein festes Bestandteil der Vorrichtung ist, kann es präzise geführt und bewegt werden, so dass auch bei raschem Vorschub der Trägerbahn eine präzise Wellenbildung gewährleistet ist. Die unabhängig voneinander aktivierbaren Andruckvorrichtungen ermöglichen es, die beiden Andruckvorrichtungen in jeweils umgekehrter Reihenfolge abzusetzen bzw. wieder zurückzuziehen. Dies ermöglicht eine optimal saubere Deformation der Oberbahn und schützt die neu geformten Wellen vor einer Zerstörung, insbesondere verursacht durch Reibungskräfte beim Zurückziehen des Verformungselements oder durch Spannungen in der schräg zugeführten Oberbahn.

Die seitlich einschiebbaren Verformungselemente können dabei auf optimal einfache Weise zur Herstellung unterschiedlicher Wellenteil-Konfigurationen verändert werden. Dadurch, dass die Formeinrichtung mit den Andruckvorrichtungen über dem Verformungselement liegt, lässt sich gleichzeitig die Formgebung am bzw. über dem Verformungselement durchführen und der Anspress- bzw. Verbindungsvorgang von Oberbahn und Trägerbahn erreichen. Die taktweise Ansteuerung der Andruckvorrichtungen, der Vorschubanordnung und des Verformungselements bedeutet dabei für den Fachmann keinerlei Schwierigkeiten. Die Folgesteuerung kann mechanisch oder elektronisch und auch hydraulisch oder pneumatisch auf an sich bekannte Weise verwirklicht werden.

Die Justierung der Formstation lässt sich besonders einfach bewerkstelligen, wenn die Vorschubeinrichtung eine Antriebseinrichtung mit einer Anordnung zum stufenlosen Verstellen des Vorschubwegs der Vorschubeinrichtung aufweist. Auf diese Weise lässt sich der Vorschubweg eines Vorschubschritts beliebig der Konfiguration des Verformungselements anpassen.

Die praktische Realisierung der Erfindung ist besonders einfach, wenn die Vorschubeinrichtung eine Halteeinrichtung zum Festhalten der Trägerbahn während der Vorschubbewegung aufweist. Auf diese Weise kann die Vorschubeinrichtung eine einfache Hubbewegung mit einer vorderen und einer hinteren Rastlage durchführen, wobei die Helteeinrichtung zum Festhalten und Transportieren der Trägerbahn nur während der Vorschubbewegung im Eingriff ist, in der vorderen Rastlage jedoch ausser Eingriff kommt, so dass der Rückwärts-Hub leer erfolgt.

Zum Antrieb der Vorschubeinrichtung eignen sich ganz besonders Koppelgetriebe mit wenigstens zwei Rastlagen, wie sie z. B. in der Dissertation ETH (Eidgenössische Technische Hochschule Zürich) Nr. 6698 von Guntram Merhar beschrieben sind. Die Rastlagen können dabei jeweils den Vorwärts- bzw. den Rückwärts-Hub begrenzen und erlauben die Verformung der Oberbahn und die Verbindung von Oberbahn und Trägerbahn an der Formstation.

Sowohl die Hubeinstellung als auch die Ausbildung zeitlich ausreichender Rastlagen lässt sich besonders vorteilhaft erzielen, wenn ein sechsgliedriges Koppelgetriebe mit zwei Rastlagen verwendet wird.

Die Steuerung und Justierung der Vorschubeinrichtung lässt sich erfindungsgemäss weiterhin besonders fein regulierbar und einstellbar gestalten, wenn die Antriebseinrichtung einen Schrittmotor-Antrieb mit verstellbarer Impulszahl und/oder Impulslänge aufweist. Die Verwendung des Schrittmotors hat den grossen Vorteil, dass sich in an sich bekannter Weise elektronisch sowohl die Vorschubgeschwindigkeit als der Vorschub-Hub und die Dauer der Rastlagen praktisch unbegrenzt regeln lassen.

Besonders einfach lassen sich Wellenteile mit unterschiedlicher Konfiguration in Querrichtung herstellen, wenn wenigstens eine der Andruckvorrichtungen in wenigstens zwei unterschiedlich geformte Abschnitte unterteilt ist und/oder wenigstens eine der Andruckvorrichtungen in zwei etwa nebeneinanderliegende Andruck-Elemente mit unterschiedlicher Form unterteilt ist, und wenn das Verformungselement entsprechend in Querrichtung in wenigstens zwei unterschiedlich geformte Abschnitte unterteilt ist. Auf diese Weise lassen sich z. B. Wellenteile erzeugen, bei denen sich die Wellen in Querrichtung verjüngen bzw. verbreitern oder die in stufenweise ansteigende oder abfallende Abschnitte unterteilt sind. Die Anpassbarkeit an verschiedene Wellenformen lässt sich dabei noch weiter verbessern, wenn zwei von beiden Seiten zwischen Oberbahn und Trägerbahn einschiebbare Verformungselemente vorgesehen sind. Dadurch wird auch die Taktgeschwindigkeit erhöht, da die Verformungselemente in diesem Fall von beiden Seiten nur den halben Weg eingeschoben werden müssen.

Ganz besonders vorteilhaft und einfach lässt sich die Erfindung durch Verwendung von flächigen Bahnen, d. h. einer Trägerbahn und wenigstens einer Oberbahn realisieren, wenn wenigstens eine der Bahnen zumindest abschnittsweise und wenigstens im Oberflächenbereich ein durch Wärmezufuhr aktivierbares Medium zum Verbinden der Bahnen aufweist. Damit lässt sich erreichen, dass im Bereich der Formstation keinerlei Klebstoffauftrag erfolgen muss, was die Taktgeschwindigkeit vergrössert und die Störungsanfälligkeit der Formstation reduziert. Besonders geeignet ist dabei die Verwendung eines thermoplastischen Klebstoffs, der z. B. streifenweise auf die Trägerbahn aufgebracht sein kann. Ganz besonders vorteilhaft ist jedoch die Verwendung eines thermoplastischen Überzugs, der z. B. als Schutzschicht auf der Trägerbahn angebracht sein kann und der gleichzeitig aufgrund seiner thermoplastischen Eigenschaften die Verbindung zwischen Träger- und Oberbahn herstellt. Besonders gute Materialeigenschaften bei einfachster Verarbeitbarkeit ergeben sich, wenn wenigstens eine Bahn vollständig aus einem thermoplastischen, bei Wärmezufuhr erweichenden und mit der anderen Bahn verbindbaren Kunststoffmaterial besteht. Auf diese Weise wird das Auftragen von Klebstoff überflüssig und ausserdem lässt sich durch geeignete Materialwahl ein feuchtigkeitsunempfindliches, formschönes Wellenteil herstellen. Selbstverständlich kann auch die Trägerbahn und/oder die Oberbahn vor oder nach dem Verformungsvorgang auf die für das fertige Wellenteil erforderliche Länge zugeschnitten werden.
Figur 1 den schematischen Ablauf eines erfindungsgemässen Verfahrens,
Figur 2 die schematische Darstellung von Verformungselement und Andruckeinrichtungen auf einer Formstation mit den Merkmalen der Erfindung,
Figur 3 die schematische Darstellung einer Formstation quer zur Bahnrichtung,
Figur 4 die Formstation gemäss Figur 3 längs zur Bahnrichtung,
Figur 5 die schematische Darstellung einer Vorschubanordnung gemäss Figur 3,
Figuren 6 bis 11 verschiedene Ausführungsformen von Andruckeinrichtungen und Verformungselementen jeweils während des Verformungs- und Andruckvorgangs,
Figur 12 die schematische Darstellung einer Formstation mit Heizanordnung,
Figur 13 eine mit thermoplastischem Material beschichtete Trägerbahn in Verbindung mit einer Oberbahn in vergrössertem Massstab,
Figur 14 eine aus thermoplastischem Material bestehende Oberbahn in Verbindung mit einer Trägerbahn in vergrössertem Massstab,
Figur 15 die Seitenansicht eines Wellenteils, das mit unterschiedlichen Vorschubschritten hergestellt ist, und
Figur 16 die schematische Darstellung des Herstellungsverfahrens eines Wellenteils mit zwei verschiedenen Oberbahnen.

Gemäss Figur 1 wird auf einer Formstation 1 eine Oberbahn 2 mit einer Trägerbahn 3 verbunden. Die einzelnen Verfahrensschritte I bis VI laufen dabei wie folgt ab : Während des Schritts I befinden sich eine erste Andruckeinrichtung 4 und eine zweite Andruckeinrichtung 5 in ihrer Arbeitsstellung, in welcher sie die Oberbahn 2 gegen die Trägerbahn 3 pressen und gleichzeitig die Verbindung der beiden Bahnen bewirken. Auf die Trägerbahn 3 ist in nicht dargestellter Weise ein Klebstoff aufgetragen, welcher die Verbindung während des Andruckvorgangs herstellt. Zwischen der ersten Andruckeinrichtung 4 und der zweiten Andruckeinrichtung 5 befindet sich ein Verformungselement 6 derart in seiner Arbeitsposition, dass die Oberbahn 2 wellenartig über das Verformungselement 6 gespannt wird. Ein seitlicher Stempel 7 presst gegen die Oberbahn 2 und die zweite Andruckeinrichtung 5 und bewirkt dabei ein sauberes Falten der Oberbahn 2 über dem Verformungselement 6.

Verfahrensschritt 11 zeigt, wie zunächst die erste Andruckeinrichtung 4 ausser Eingriff mit der Oberbahn 2 gebracht wird und sodann das Verformungselement 6 seitlich aus dem geschlossenen Wellenabschnitt zurückgezogen wird.

Verfahrensschritt III zeigt, wie daraufhin der Stempel 7 ebenfalls zurückgezogen wird, die zweite Andruckeinrichtung 5 ausser Eingriff mit der Oberbahn 2 gebracht wird und gleichzeitig die Trägerbahn 3 um einen Schritt weiter, d. h. in der Zeichnung nach rechts gefördert wird.

Verfahrensschritt IV zeigt, wie daraufhin das Verformungselement 6 wieder zwischen Trägerbahn 3 und Oberbahn 2 verlagert wird, und sodann die erste Andruckeinrichtung 4 in den Wellenabschnitt gepresst wird, in welchem sich beim vorangegangenen Arbeitsschritt die zweite Andruckeinrichtung 5 befunden hat. Durch diesen zweifachen Einsatz einer Andruckeinrichtung an der gleichen Verbindungsstelle wird gewährleistet, dass einerseits die Oberbahn 2 fest gegen die Trägerbahn 3 gepresst und gehalten wird, so dass beim nachfolgenden Eingriff der zweiten Andruckeinrichtung 5 während der Verfahrensschritte V und VI die Oberbahn 2 festgehalten und über das Verformungselement 6 gespannt werden kann, ohne dass eine bereits hergestellte Verbindung von Oberbahn 2 und Trägerbahn 3 dabei gelöst wird. Ausserdem bewirkt der zweifache Andruck eine verbesserte Verbindung von Trägerbahn 3 und Oberbahn 2.

Verfahrensschritt V zeigt, wie die Oberbahn 2 über das Verformungselement 6 gespannt und dabei verformt wird.

Verfahrensschritt VI zeigt analog Verfahrensschritt I das Anpressen und Verbinden von Oberbahn 2 und Trägerbahn 3 durch die zweite Andruckeinrichtung 5. Ersichtlicherweise wird die Oberbahn 2 während des Vorschubs der Trägerbahn 3 automatisch nachgezogen, ohne dass eine besondere Förderung erfolgen müsste. Die Oberbahn 3 kann dabei in an sich bekannter Weise von einer Rolle abgezogen werden, wobei zur Vermeidung von ruckartigen Zugbeanspruchungen während des Vorschubs in an sich bekannter Weise das Material in Schlaufen oder über Tänzer-Rollen und dergleichen geführt werden kann.

Figur 2 zeigt die beiden Andruckeinrichtungen 4 und 5 in vergrössertem Massstab. Die aus der Zeichnung ersichtliche seitliche Abschrägung erlaubt ungehinderte Zufuhr der Oberbahn 2 an der zweiten Andruckeinrichtung 5 vorbei.

Gemäss Figuren 3 und 4 sind die Andruckeinrichtungen 4 und 5 mittels Schubstangen 8 an zwei hydraulischen Pressen-Anordnungen 10, 11 befestigt, die ihrerseits an einem Rahmen 9 angeordnet sind. Die Formstation 1 liegt vertikal unter den Andruckeinrichtungen 4 und 5 und weist einen Verformungstisch 12 auf, der im Bereich des Verformungselements 6 mit einer Heizanordnung 13 versehen ist. Zum seitlichen Verschieben des Verformungselements 6 ist ein Motor 14 vorgesehen.

Ausserdem ist eine Vorschubeinrichtung 15 mit einer Antriebseinrichtung 16 und einem Greifer 17 an der Formstation 1 vorgesehen, um die Trägerbahn 3 schrittweise gemäss Figur 1 auf der Formstation 1 weiterzubefördern. Zum Ansteuern der Antriebseinrichtung 16, des Motors 14 und der Pressanordnungen 10 und 11 im Takt der Verfahrensschritte gemäss Figur 1 ist eine Folgesteuervorrichtung 18 vorgesehen, welche über Steuerleitungen 19 die entsprechenden Steuerbefehle in der Reihenfolge der Verfahrensschritte gemäss Figur 1 abgibt. Derartige Folgesteuervorrichtungen zur Ansteuerung von Pressen-Anordnungen, z. B. über entsprechende Ventile oder von Motoren über entsprechende Schalteinrichtungen, sind allgemein bekannt und bedürfen hier nicht der näheren Erläuterung.

Wie aus Figuren 4 und 5 ersichtlich ist, erfolgt der Antrieb der Vorschubeinrichtung mittels eines Schrittmotor-Antriebs, der einen Impulsgeber 21 und einen Schrittmotor 22 aufweist. Die Impulsdauer und die Impulsfrequenz des Impulsgebers 21 sind dabei in an sich bekannter Weise verstellbar, so dass sowohl die Hubgeschwindigkeit als auch die Hublänge während eines Vorschubschritts der Greifer 17 einstellbar ist. Dadurch kann je nach Form und Konfiguration des herzustellenden Wellenteils der Vorschub der Trägerbahn 3 beliebig justiert und angepasst werden. Wie in Figur 5 schematisch dargestellt ist, werden die Greifer 17 während des Vorwärts-Hubs gegen die Trägerbahn 3 geschwenkt, so dass sie diese ergreifen und vorwärts fördern. Beim Rückwärts-Hub dagegen werden die Greifer 17 von der Trägerbahn 3 abgehoben, so dass sie während des Rückwärts-Hubs leer zurückgezogen werden. Das Verschwenken der Greifer 17 erfolgt durch eine nicht dargestellte Magnetanordnung. Während des Rückwärts-Hubs bleibt demgemäss die Trägerbahn 3 in der zuletzt erreichten Vorschubstellung, wobei der Verfahrensablauf gemäss Figur 1 abläuft.

Figur 6 zeigt zwei Andruckeinrichtungen 4 und 5 sowie ein Verformungselement 6 zur Herstellung eines Wellenteils mit abgewandelter Konfiguration. Dabei wird ersichtlicherweise die Oberbahn 2 nicht nur über das Verformungselement 6 gespannt, sondern durch die Andruckeinrichtungen 4 und 5 gegen dieses gepresst. Auf diese Weise lässt sich die dargestellte Formgebung ohne Schwierigkeiten erzielen.

Figur 7 zeigt eine Anordnung mit drei Andruckeinrichtungen 4, 4a und 5. Im Verfahrensablauf wird dabei zunächst die erste Andruckeinrichtung 4 in ihre Eingriffstellung gebracht. Sodanri folgt die zusätzliche Andruckeinrichtung 4a, welche die Oberbahn 2 gegen das Verformungselement 6 presst. Auf diese Weise wird gewährleistet, dass die gewünschte Ausbildung von Kanten 23 erreich wird und gleichzeitig vermieden, dass die Oberbahn Falten wirft, wie dies der Fall sein könnte, wenn die zweite Andruckeinrichtung 5 vor der zusätzlichen Andruckeinrichtung 4a abgesenkt würde. Im übrigen verläuft die Verformung beim Ausführungsbeispiel gemäss Figur 7 analog dem in Figur 1 gezeigten Verfahrensablauf.

Figur 8 zeigt ein abgewandeltes Ausführungsbeispiel, bei weichem die zusätzliche Andruckeinrichtung 4a mechanisch mit der Andruckeinrichtung 5 verbunden ist. Trotzdem erfolgt auch beim Ausführungsbeispiel gemäss Figur 8 der gleiche Ablauf wie beim Ausführungsbeispiel gemäss Figur 7. Das heisst, dass zunächst die erste Andruckeinrichtung 4 in Eingriff gelangt, dass sodann bei der Abwärtsbewegung die zusätzliche Andruckeinrichtung 4a gegen die Oberbahn 2 bzw. das Verformungselement 6 gepresst wird und dass erst danach die zweite Andruckeinrichtung 5 in Eingriff kommt. Dies wird dadurch bewirkt, dass die zusätzliche Andruckeinrichtung 4a längsverschiebbar an der zweiten Andruckeinrichtung 5 gelagert ist und durch eine Feder 24 in eine untere Position gedrückt wird, so dass die zusätzliche Andruckeinrichtung 4a in dieser tiefen Position zuerst auf die Oberbahn 2 bzw. das Verformungselement 6 drückt und dann während des weiteren Absenkens der zweiten Andruckeitirichtung 5 gegen die Kraft der Feder 24 relativ zur zweiten Andruckeinrichtung 5 verschoben wird.

Figur 9 zeigt ein abgewandeltes Ausführungsbeispiel, bei welchem das Verformungselement 6 mit einer seitlichen Vertiefung 25 versehen ist, um eine entsprechende Konfiguration des Wellenteils zu erreichen. Im Verformungsablauf wird dabei zunächst die erste Andruckeinrichtung 4 gegen die Oberbahn 2 bzw. das Verformungselement 6 gedrückt. Sodann wird die zweite Andruckeinrichtung 5 abgesenkt und durch den Stempel 7 seitlich verschoben und in die Vertiefung 25 des Verformungselements 6 eingepresst. Ersichtlicherweise lassen sich mit der dargestellten Anordnung beliebige seitliche Oberflächen-Konfigurationen des Wellenteils auf einfachste Weise formen.

Beim Ausführungsbeispiel gemäss Figuren 10 und 11 wird ein Wellenteil mit unterschiedlich hohen Wellenabschnitten hergestellt. Dazu ist das Verformungselement 6 unterteilt und weist einen oberen Abschnitt 6a auf. Figur 10 einen Anspressvorgang, bei welchem lediglich der untere Teil des Verformungselements 6 in Eingriff ist und dementsprechend ein niederer Abschnitt des Wellenteils geformt wird. Dagegen ist beim Verformungsschritt gemäss Figur 11 auch der obere Abschnitt 6a des Verformungselements 6 zwischen Oberbahn 2 und Trägerbahn 3 eingebracht, so dass ein höheres Wellenteil erzeugt wird. Selbstverständlich lässt sich durch entsprechende Ausbildung der Folgesteuervorrichtung 18 (Figur 4) das Einbringen des Verformungselements 6 mit oder ohne oberen Abschnitt 6a in beliebiger Reihenfolge steuern.

Figur 12 zeigt eine Trägerbahn 3, welche mit zwei Streifen 26 eines thermoplastischen Klebstoffs versehen ist. Im Bereich der Heizanordnung 13, die als elektrische Widerstandsheizung ausgebildet ist, wird die Trägerbahn 3 erwärmt, so dass eine Erweichung und Aktivierung der Klebstoffstreifen 26 erreicht wird. Auf diese Weise kann die Verbindung von Trägerbahn und Oberbahn durch einfaches Anpressen mittels der Andruckeinrichtungen 4 und 5 erreicht werden. Besonders vorteilhaft ist es dabei, dass die Heizanordnung 13 sich im Bereich beider Andruckeinrichtungen 4 und 5 befindet, so dass die Erwärmung der Trägerbahn 3 im Bereich der ersten Andruckeinrichtung während einer relativ kurzen Zeitspanne erfolgen kann, die zu einem provisorischen Verbinden von Oberbahn 2 und Trägerbahn 3 ausreicht. Wenn dann die noch erwärmte Trägerbahn 3 beim darauffolgenden Verfahrensschritt (Figur 1) derart weitertransportiert wird, dass der während des ersten Schritts unter der zweiten Andruckeinrichtung 5 befindliche Wellenabschnitt unter die erste Andruckeinrichtung 4 gelangt, wird die noch erwärmte Verbindungsstelle von Oberbahn 2 und Trägerbahn 3 erneut zusammengepresst, wobei dann eine dauerhafte Verbindung sichergestellt wird.

Figur 13 zeigt eine Trägerbahn 3, welche mit einer durchgehenden Beschichtung 27 aus thermoplastischem Material versehen ist. Die Beschichtung 27 dient einerseits als Schutz der Oberfläche der Trägerbahn 3, die dadurch wasser-und feuchtigkeitsünempfindlich wird. Gleichzeitig wird jedoch durch Erwärmung mittels der Heizanordnung 13 eine Erweichung im Bereich der Verbindungsstelle mit der Oberbahn 2 erreicht und durch das Anpressen mittels der Andruckeinrichtungen 4 und 5 dauerhafte Verbindung ermöglicht.

Figur 14 zeigt ein Ausführungsbeispiel, bei welchem die Oberbahn 2 vollständig aus thermoplastischem Material besteht. Auch hier wird die Verbindung mit der Trägerbahn 3 durch Erweichen im Bereich der Heizanordnung 13 bzw. der Andruckeinrichtungen 4 und 5 erreicht.

Dies stellt eine besonders einfache und vorteilhafte Ausbildung eines Wellenteils dar. Einerseits wird dabei das Aufbringen von Klebstoffstreifen 26 erübrigt und anderseits wird die Oberbahn 2 absolut wasserunempfindlich, was in bestimmten Anwendungsfällen wünschenswert sein kann.

Figur 15 zeigt ein Ausführungsbeispiel eines Wellenteils, bei welchem durch entsprechende Ansteuerung der Vorschubeinrichtung 15 die Vorschubschritte aufeinanderfolgender Abschnitte des Wellenteils im Verhältnis 1 : 2 vergrössert sind. Das Wellenteil lässt sich damit auf optimal einfache Weise an die Bedürfnisse der zu verpackenden Teile anpassen.

Figur 16 zeigt ein Ausführungsbeispiel, bei welchem auf einer Trägerbahn 3 zwei Oberbahnen 2a und 2b angeordnet werden. Die durch die Oberbahn 2a gebildete Konfiguration entspricht dem Ausführungsbeispiel gemäss Figur 7 und das Verformungselement 6c und ein erstes Paar von Andruckeinrichtungen 4, 5 (nicht dargestellt) sind wie dort dargestellt ausgebildet. Dagegen entspricht die durch die Oberbahn 2b gebildete Konfiguration dem Wellenteil gemäss Figur 1 und das Verformungselement 6d und ein zweites Paar von Andruckeinrichtungen 4, 5 (nicht dargestellt) sind entsprechend ausgebildet. Mit anderen Worten sind zur Herstellung des Wellenteils gemäss Figur 16 sowohl zwei von je gegenüberliegenden Seiten einschiebbare Verformungselemente 6c und 6d als auch zwei nebeneinander liegende Paare von Andruckeinrichtungen 4, 5 zur Durchführung des Verformungsvorgangs vorgesehen. Wellenteile in der dargestellten Form, d. h. mit zwei verschiedenen Oberflächen-Konfigurationen, lassen sich selbstverständlich auch durch entsprechende Ausgestaltung der Verformungselemente 6 und der Andruckeinrichtungen 4, 5 in der Weise herstellen, dass eine durchgehende Oberbahn 2 verwendet werden kann. Dies hängt ganz von der gewünschten Formgebung ab.

## Patentansprüche

1. Verfahren zum kontinuierlichen Herstellen eines Wellenteils bestehend aus einer Trägerbahn (3) und einer wellenförmig auf letzterer angeordneten Oberbahn (2), wobei die Oberbahn im Bereich der quer zur Bahnrichtung verlaufenden Vertiefungen an Verbindungsstellen verbunden wird, indem die Trägerbahn (3) relativ zu einer Formstation (1) taktweise vorwärts bewegt wird, und die mit der Trägerbahn (3) zu verbindende Oberbahn (2) von einer Zufuhreinrichtung zugeführt wird, und indem an der Formstation (1) mittels einer ersten und einer zweiten Andruckeinrichtung (4, 5) die Oberbahn über ein zwischen den beiden Bahnen liegendes Verformungselement (6) verformt und an den Verbindungsstellen gegen die Trägerbahn (3) gepresst wird, dadurch gekennzeichnet, dass an der Formstation (1) während eines Ruhetaktes ein Verformungselement (6) seitlich zwischen Trägerbahn (3) und Oberbahn (2) eingeführt wird, dass die in Vorschubrichtung hinter dem Verformungselement (6) liegende erste Andruckeinrichtung (4) abgesenkt und sodann die in Vorschubrichtung vor dem Verformungselement (6) liegende zweite Andruckeinrichtung (5) abgesenkt wird, wobei die Oberbahn (2) verformt und mit der Trägerbahn (3) verbunden wird, dass die erste Andruckeinrichtung (4) angehoben und das Verformungselement (6) seitlich zurückgezogen wird, und dass anschliessend die zweite Andruckeinrichtung (5) angehoben und die Trägerbahn (3) um einen Vorschubtakt weiter gefördert wird, und sodann der Vorgang an der Formstation von neuem beginnt.

2. Verfahren nach Anspruch 1, dadurch gekennzeichnet, dass jede Verbindungsstelle zwischen Oberbahn (2) und Trägerbahn (3) sowohl von der ersten Andruckeinrichtung (4) als auch von der zweiten Andruckeinrichtung (5) beaufschlagt wird, und dass die Verbindung von Oberbahn und Trägerbahn dabei während des Andrückens beider Andruckeinrichtungen erfolgt.

3. Verfahren nach Anspruch 2 unter Verwendung eines wärmeaktivierbaren Mediums zur Verbindung von Oberbahn und Trägerbahn, dadurch gekennzeichnet, dass Trägerbahn und/oder Oberbahn im Bereich wenigstens einer Andruckeinrichtung während des Andruckvorgangs erwärmt werden.

4. Verfahren nach einem der Ansprüche 1 bis 3, dadurch gekennzeichnet, dass zur Erzeugung unterschiedlicher Wellenformen an einem Wellenteil die Vorschub-Schrittlänge gegenüber einem vorhergehenden Vorschub-Schritt verändert wird.

5. Verfahren nach einem der Ansprüche 1 bis 4, dadurch gekennzeichnet, dass zur Erzeugung unterschiedlicher Wellenformen an einem Wellenteil die Oberflächenkonfiguration des Verformungselementes (6) bei wenigstens einem Verformungsschritt gegenüber der Form während eines vorhergehenden Verformungsschrittes verändert wird.

6. Verfahren nach einem der Ansprüche 1 bis 5, dadurch gekennzeichnet, dass die Oberbahn (2) durch wenigstens eine der Andruckeinrichtungen (4, 5) seitlich gegen das Verformungselement (6) gepresst wird.

7. Verfahren nach einem der Ansprüche 1 bis 6, dadurch gekennzeichnet, dass einer Trägerbahn (3) wenigstens zwei nebeneinanderliegende Oberbahnen (2) zugeführt und mit letzterer auf der Formstation (1) verbunden werden.

8. Vorrichtung zum kontinuierlichen Herstellen eines Wellenteils bestehend aus einer Trägerbahn (3) und einer wellenförmig auf letzterer angeordneten Oberbahn (2), wobei die Oberbahn im Bereich der quer zur Bahnrichtung verlaufenden Vertiefungen jeweils mit der Trägerbahn verbunden ist, mit einer Formstatiön (1), an welcher die Trägerbahn (3) taktweise vorbeitransportierbar ist, und mit einer Zuführeinrichtung für die Oberbahn (2) sowie mit zwei über der Formstation (1) angeordneten Andruckvorrichtungen (4, 5), welche auf die Oberbahn (2) taktweise absenkbar sind, insbesondere zur Durchführung des Verfahrens nach Anspruch 1, dadurch gekennzeichnet, dass die Formstation (1) ein taktweise arbeitendes Verformungselement (6) aufweist, das seitlich zwischen Oberbahn (2) und Trägerbahn (3) zur Formung eines Wellenabschnittes einbringbar und nach der Formung wieder aus dem geschlossenen Wellenabschnitt herausziehbar ist, und dass die beiden Andruckvorrichtungen (4, 5) unabhängig voneinander aktivierbar sind.

9. Vorrichtung nach Anspruch 8, dadurch gekennzeichnet, dass wenigstens zwei Verformungselemente (6) vorgesehen sind, welche einzeln und/oder gemeinsam zum Verformungsvorgang zwischen Oberbahn (2) und Trägerbahn (3) einschiebbar sind.

10. Vorrichtung nach Anspruch 9, dadurch gekennzeichnet, dass die Trägerbahn (3) mit einer Vorschubeinrichtung (15) transportierbar ist, welche mit einer Antriebsvorrichtung (16) mit einer Anordnung zum Verstellen des Vorschubweges versehen ist.

11. Vorrichtung nach Anspruch 10, dadurch gekennzeichnet, dass die Vorschubeinrichtung (15) eine Halteeinrichtung zum Festhalten der Trägerbahn während der Vorschubbewegung aufweist.

12. Vorrichtung nach Anspruch 10, dadurch gekennzeichnet, dass die Antriebseinrichtung einen Schrittmotorantrieb mit verstellbarer Impulszahl und/oder Impulslänge aufweist.

13. Vorrichtung nach Anspruch 8, dadurch gekennzeichnet, dass wenigstens eine der Andruckeinrichtungen und/oder die Formstation mit einer Heizanordnung versehen ist bzw. sind.

14. Vorrichtung nach einem der Ansprüche 8 bis 13, dadurch gekennzeichnet, dass wenigstens eine der Andrückeinrichtungen mit einer Anordnung zum seitlichen Andrücken gegen das Verformungselement versehen ist.

15. Vorrichtung nach Anspruch 14, dadurch gekennzeichnet, dass ein Druckstempel zum seitlichen Verlagern und Anpressen der Andrückeinrichtung gegen das Verformungselement vorgesehen ist.

16. Vorrichtung nach einem der Ansprüche 8 bis 15, dadurch gekennzeichnet, dass wenigstens eine der Andrückeinrichtungen zur Herstellung von Wellenteilen mit in Querrichtung unterschiedlicher Oberflächenkonfiguration in wenigstens zwei unterschiedlich geformte Abschnitte unterteilt ist und/oder dass wenigstens eine der Andrückeinrichtungen in zwei etwa nebeneinander liegende Andrück-Elemente mit unterschiedlicher Form unterteilt ist, und dass das Verformungselement ebenfalls in Querrichtung in wenigstens zwei Abschnitte unterteilt ist.

17. Vorrichtung nach einem der Ansprüche 8 bis 16, dadurch gekennzeichnet, dass zwei von beiden Seiten zwischen Oberbahn und Trägerbahn einschiebbare Verformungselemente vorgesehen sind.

## Claims

1. A process for the continuous production of a corrugated member comprising a backing web (3) and a top web (2) which is arranged in a corrugated configuration on the backing web (3), wherein the top web is connected at connecting locations in the region of the depressions which extend transversely with respect to the direction of the web, by the backing web (3) being moved cyclically forwards relative to a shaping station (1) and the top web (2) which is to be connected to the backing web (3) being supplied from a feed means, and by the top web being deformed at the shaping station (1) by means of first and second pressing means (4, 5), over a deforming element (6) disposed between the two webs, and being pressed against the backing web (3) at the connecting locations, characterised in that at the shaping station (1), during a rest phase, a deforming element (6) is inserted laterally between the backing web (3) and the top web (2), that the first pressing means (4) which is downstream of the deforming element (6) in the direction of advance movement is lowered and then the second pressing means (5) which is upstream of the deforming element (6) in the direction of advance movement is lowered, in which operation the top web (2) is deformed and connected to the backing web (3), that the first pressing means (4) is raised and the deforming element (6) is withdrawn laterally, and that then the second pressing means (5) is raised and the backing web (3) is moved on by an advance step, and then the operation at the shaping station begins afresh.

2. A process according to claim 1 characterised in that each connecting location between the top web (2) and the backing web (3) is acted upon both by the first pressing means (4) and by the second pressing means (5) and that the top web and the backing web are connected during the pressing operation of the two pressing means.

3. A process according to claim 2 using a heat- activatable agent for connecting the top web and the backing web characterised in that the backing web and/or the top web are heated in the region of at least one pressing means during the pressing operation.

4. A process according to one of claims 1 to 3 characterised in that to produce different corrugation configurations on a corrugated member, the length of an advance stepping movement is varied relative to a preceding advance stepping movement.

5. A process according to one of claims 1 to 4 characterised in that, to produce different corrugation configurations on a corrugated member, the surface configuration of the deforming element (6) is varied in at least one deformation step relative to the shape during a preceding deformation step.

6. A process according to one of claims 1 to 5 characterised in that the top web (2) is laterally pressed against the deforming element (6) by at least one of the pressing means (4, 5).

7. A process according to one of claims 1 to 6 characterised in that at least two top webs (2) in juxtaposed relationship are fed to a backing web (3) and are connected thereto at the shaping station (1).

8. Apparatus for continuously producing a corrugated member comprising a backing web (3) and a top web (2) which is arranged in a corrugated configuration thereon, wherein the top web is connected to the backing web in the region of the respective depressions which extend transversely with respect to the direction of the web, comprising a shaping station (1) past which the backing web (3) can be transported cyclically, and a feed means for the top web (2), as well as two pressing means (4, 5) which are arranged above the shaping station (1) and which can be cyclically lowered on to the top web (2), in particular for carrying out the process according to claim 1, characterised in that the shaping station (1) has a cyclically operating deforming element (6) which can be laterally inserted between the top web (2) and the backing web (3) to form a corrugation section and which can be withdrawn again from the closed corrugation section after the shaping operation, and that the two pressing means (4, 5) are activatable independently of each other.

9. Apparatus according to claim 8 characterised in that there are provided at least two deforming elements (6) which can be inserted individually and/or jointly between the top web (2) and the backing web (3), for the deformation operation.

10. Apparatus according to claim 9 characterised in that the backing web (3) can be transported by an advance means (15) which is provided with a drive means (16) having an arrangement for adjusting the advance distance.

11. Apparatus according to claim 10 characterised in that the advance means (15) has a holding means for retaining the backing web during the advance movement.

12. Apparatus according to claim 10 characterised in that the drive means has a stepping motor drive with an adjustable number of pulses and/or pulse length.

13. Apparatus according to claim 8 characterised in that at least one of the pressing means and/or the shaping station is or are provided with a heating arrangement.

14. Apparatus according to one of claims 8 to 13 characterised in that at least one of the pressing means is provided with an arrangement for applying a lateral pressure against the deforming element.

15. Apparatus according to claim 14 characterised in that there is provided a pressing punch for laterally displacing the pressing means and pressing same against the deforming element.

16. Apparatus according to one of claims 8 to 15 characterised in that for producing corrugated members with a different surface configuration in the transverse direction, at least one of the pressing means is subdivided into at least two sections of different forms, and/or that at least one of the pressing means is subdivided into two substantially juxtaposed pressing elements of different shapes, and that the deforming element is also subdivided in the transverse direction into at least two sections.

17. Apparatus according to one of claims 8 to 16 characterised in that there are provided two deforming elements which can be inserted between the top web and the backing web from both sides.

## Revendications

1. Procédé de fabrication en continu d'un complexe ondulé comportant une bande de support (3) et une bande supérieure ondulée disposée sur cette dernière, la bande supérieure étant reliée en des points de liaison dans la zone de gorges transversales à la direction de bande, dans lequel la bande de support (3) se déplace vers l'avant pas à pas par rapport à un poste de formage, et la bande supérieure (2) à relier à la bande de support (3) est acheminée par un dispositif d'alimentation et dans lequel la bande supérieure est déformée au-dessus d'un organe de formage (6) situé entre les deux bandes au moyen d'un premier et d'un second dispositif presseur (4, 5) au niveau du poste de formage (1) et qu'il est mis en appui contre la bande de support (3) au niveau des points de liaison, caractérisé en ce qu'un organe de formage (6) est introduit latéralement entre la bande de support (3) et la bande supérieure (2) au niveau du poste de formage pendant un temps de repos, en ce qu'un premier dispositif presseur (4) placé derrière l'organe de formage (6) dans le sens d'avancement est abaissé, et qu'ensuite le second dispositif presseur (5) placé devant l'organe de formage dans le sens d'avancement est abaissé, opération au cours de laquelle la bande supérieure (4) est déformée et reliée à la bande de support (3), en ce que le premier dispositif presseur (4) est soulevé, et l'organe de formage (6) est retiré latéralement, et en ce qu'ensuite le second dispositif presseur (5) est soulevé et la bande de support (3) est avancée d'un pas d'avancement, le processus recommençant depuis le départ au niveau du poste de formage.

2. Procédé selon la revendication 1, caractérisé en ce que chaque point de liaison entre la bande supérieure (2) et la bande de support (3) est sollicité tant par le premier dispositif presseur (4) que par le second dispositif presseur (5) et en ce que la liaison entre la bande supérieure et la bande de support s'effectue de ce fait pendant que les deux dispositifs presseurs exercent une pression.

3. Procédé selon la revendication 2 utilisant un agent actif sous l'effet de la chaleur pour relier la bande supérieure et la bande de support, caractérisé en ce que la bande de support et/ou la bande supérieure est chauffée pendant le processus de pressage dans la zone au moins d'un dispositif presseur.

4. Procédé selon l'une quelconque des revendications 1 à 3, caractérisé en ce que la longueur des pas d'avancement est modifiée par rapport à un pas d'avancement antérieur en vue de réaliser des formes d'ondulations différentes sur un complexe ondulé.

5. Procédé selon l'une quelconque des revendications 1 à 4, caractérisé en ce que, en vue de réaliser des ondulations différentes sur un complexe ondulé, la configuration de surface d'un organe de formage (6) est modifiée dans au moins une étape de formage par rapport à la forme qu'elle avait dans l'étape de formage précédente.

6. Procédé selon l'une quelconque des revendications 1 à 5, caractérisé en ce que la bande supérieure (2) est mise en appui latéralement contre l'organe de formage (6) par l'intermédiaire d'au moins un des deux dispositifs presseurs (4, 5).

7. Procédé selon i'une quelconque des revendications 1 à 6, caractérisé en ce qu'une bande de support (3) reçoit au moins deux bandes supérieures juxtaposées et est reliée à ces dernières sur le poste de formage.

8. Dispositif destiné à la fabrication en continu d'un complexe ondulé comportant une bande de support (3) et une bande supérieure (2) ondulée disposée sur cette dernière, dans lequel la bande supérieure est reliée à la bande de support dans la zone des gorges s'étendant transversalement au sens de la bande, comprenant un poste de formage (1) le long duquel la bande de support (3) peut être transportée pas à pas et un dispositif d'alimentation de la bande supérieure (2) et deux dispositifs presseurs (4, 5) placés au-dessus du poste de formage (1), lesquels sont aptes à être abaissés pas à pas sur la bande supérieure (2) en particulier en vue de la mise en oeuvre du procédé selon la revendication 1, caractérisé en ce que le poste de formage (1) comprend un organe de formage (6) travaillant pas à pas, apte à être introduit latéralement entre la bande supérieure (2) et la bande de support (3) pour le formage d'une section d'ondulation, et à être retiré de la section d'ondulation fermée après le formage, et en ce que les deux dispositifs presseurs (4, 5) sont aptes à être activés indépendamment l'un de l'autre.

9. Dispositif selon la revendication 8, caractérisé en ce qu'il comporte au moins deux organes de formage (6) pouvant être introduits ensemble entre la bande supérieure (2) et la bande de support (3) en vue de l'opération de formage.

10. Dispositif selon la revendication 9, caractérisé en ce que la bande de support (3) peut être déplacée au moyen d'un dispositif d'avancement (15) doté d'un dispositif d'entraînement (16) ayant un système pour régler la course d'avancement.

11. Dispositif selon la revendication 10, caractérisé en ce que le dispositif d'avancement (15) comprend un dispositif de retenue pour maintenir la bande de support pendant le mouvement d'avancement.

12. Dispositif selon la revendication 10, caractérisé en ce que le dispositif d'entraînement comprend un entraînement à moteur pas à pas dont le nombre d'impulsions et/ou la longueur des impulsions sont réglables.

13. Dispositif selon la revendication 8, caractérisé en ce que au moins un des deux dispositifs presseurs et/ou le poste de formage est ou sont dotés d'un système de chauffage.

14. Dispositif selon l'une quelconque des revendications 8 à 13, caractérisé en ce que au moins un des deux dispositifs presseurs est doté d'un système pour assurer la mise en appui latérale contre l'organe de formage.

15. Dispositif selon la revendication 14, caractérisé en ce qu'il comporte une butée pour positionner et appuyer le dispositif presseur contre l'organe de formage.

16. Le dispositif selon l'une quelconque des revendications 8 à 15, caractérisé en ce qu'au moins un des deux dispositifs presseurs est divisé en au moins deux sections de forme différente afin de fabriquer des complexes ondulés ayant des configurations de surface différentes dans le sens transversal et/ou en ce qu'au moins un des deux dispositifs presseurs est divisé en deux éléments presseurs juxtaposés ayant des formes différentes, et en ce que l'organe de formage est divisé en au moins deux sections également dans le sens transversal.

17. Dispositif selon l'une quelconque des revendications 8 à 16, caractérisé en ce qu'il comprend deux organes de formage pouvant être introduits des deux côtés entre la bande de support et la bande supérieure.
